# EUROPÄISCHE PATENTANMELDUNG

(11) **EP 4 749 055 A1**
(43) Veröffentlichungstag der Anmeldung: **27.05.2026**
(21) Anmeldenummer: 24214726.2
(22) Anmeldetag: 22.11.2024
(51) Int. Cl.: E04G 5/00, E04G 5/14

(54) **VORRICHTUNG ZUR AUFNAHME VON STIRNGELÄNDERN**

(71) Anmelder: Frisch, Alexander, 13359 Berlin (DE)
(72) Erfinder: Frisch, Alexander, 13359 Berlin (DE)
(74) Vertreter: Lohr, Jöstingmeier & Partner Patent- und Rechtsanwälte mbB

(57) **Zusammenfassung**

Die Erfindung betrifft eine Vorrichtung zur Aufnahme von Stirngeländern eines Baugerüsts, sowie ein System umfassend due Vorrichtung und ein Stirngeländer. Die Vorrichtung umfasst eine Basis mit einem ersten Basiselement und einem Zweiten Basiselement, wenigstens einen Anschlagpunkt, eine erste Aufnahmevorrichtung und eine zweite Aufnahmevorrichtung. Die erste Aufnahmevorrichtung und die zweite Aufnahmevorrichtung sind auf der Oberseite des ersten Basiselements oder des zweiten Basiselements angeordnet. Der wenigstens eine Anschlagpunkt ist zumindest mit dem ersten Basiselement verbunden.

## Beschreibung

### Technisches Gebiet

Die Erfindung betrifft eine Vorrichtung zur Aufnahme von Stirngeländern eines Baugerüsts, ein System umfassend eine solche Vorrichtung und die Verwendung einer Vorrichtung zur Aufnahme von Stirngeländern zum Lagern und/oder Transport von Stirngeländern.

### Stand der Technik

Der Transport und die Lagerung von Stirngeländern für Baugerüste auf Baustellen ist ein kritischer Aspekt, da er sowohl die Effizienz der Arbeitsabläufe, das Material, als auch die Sicherheit der Arbeiter beeinflusst.

Ein Stirngeländer eines Baugerüsts ist ein Sicherheitsgeländer, welches an der Stirnseite eines Baugerüsts angebracht wird. Das Stirngeländer dient dazu, Abstürze von Personen oder Materialien an den Enden des Gerüsts zu verhindern.

Stirngeländer werden in der Regel vertikal oder horizontal auf Paletten gelagert. Für die vertikale Lagerung sind zudem Vertikalregale bekannt. Für den Transport der Stirngeländer müssen diese zunächst vom Lagerplatz entfernt werden und im Anschluss mit einer für den Transport geeigneten Vorrichtung zum Einsatzort transportiert werden. Stirngeländer können auch Endgeländer-Bügel genannt werden.

Beim Transport von Stirngeländern für Baugerüste auf Baustellen stehen verschiedene Methoden zur Verfügung. Dazu gehören spezialisierte Transportkarren und Wagen, mechanische und automatische Hebevorrichtungen wie Kräne oder Materialaufzüge, sowie digitale Baustellenmanagementsysteme, die den Prozess optimieren. Auch der Einsatz von Robotik und Automatisierung, wie autonome Transportsysteme oder ferngesteuerte Fahrzeuge, wird zunehmend genutzt. Diese Techniken haben allerdings eine Vielzahl von Nachteilen. Die hohen Anschaffungskosten und der Wartungsaufwand dieser modernen Geräte können für kleinere Baustellen eine finanzielle Belastung darstellen. Zudem erfordern die komplexen Systeme spezialisierte Schulungen und sind oft von stabiler digitaler Infrastruktur abhängig, die nicht überall verfügbar ist. Die geringe Flexibilität und die möglichen Sicherheitsrisiken bei technischen Ausfällen oder Bedienfehlern sind weitere Herausforderungen. Schließlich benötigen diese Technologien häufig zusätzlichen Platz und längere Implementierungszeiten, was die Anwendung auf kleineren Baustellen erschwert.

### Darstellung der Erfindung

Der Erfindung liegt die Aufgabe zugrunde, eine Vorrichtung oder ein System bereitzustellen, welches einfach zu handhaben, platzsparend, leicht zu transportieren und sicher ist.

Diese Aufgabe wird durch eine Vorrichtung nach Anspruch 1 und ein System nach Anspruch 11 gelöst. Vorteilhafte Ausgestaltungen der Erfindung sind in den Unteransprüchen angegeben.

Die Vorrichtung zur Aufnahme von Stirngeländern eines Baugerüsts hat eine Basis mit einem erstes Basiselement und einem zweiten Basiselement. Das erste Basiselement und das zweite Basiselement haben jeweils eine Oberseite, eine Unterseite, eine erste Längsseite, eine zweite Längsseite, eine erste Stirnseite und eine zweite Stirnseite. Die Oberseite und die Unterseite können durch die beiden Längsseiten miteinander verbunden sein. Die Oberseite kann der Unterseite gegenüberliegend sein. Die Längsseiten können jeweils eine gemeinsame Kante mit den Stirnseiten, sowie der Oberseite und der Unterseite haben. Die Längsseiten können sich vorzugsweise zumindest näherungsweise parallel, d.h. ±20°, vorzugsweise ±10°, besonders bevorzugt ±2,5° oder parallel) zu der jeweiligen Längsachse erstrecken. Die Stirnseiten können gegenüberliegend angeordnet sein. Die Stirnseiten können eine gemeinsame Kante mit den Längsseiten, der Oberseite und der Unterseite aufweisen. Die Stirnseiten können offen oder geschlossen sein. Die Stirnseiten können jeweils eine Öffnung aufweisen.

Das erste Basiselement und das zweite Basiselement haben jeweils eine sich parallel zu der Oberseite durch die erste Stirnseite und die zweite Stirnseite erstreckende Längsachse. Das erste Basiselement und das zweite Basiselement sind miteinander verbunden. Das erste Basiselement und das zweite Basiselement können lösbar, nicht lösbar, oder bedingt lösbar verbunden sein. Das erste Basiselement und das zweite Basiselement können mittels eines Formschluss, Stoffschluss oder Kraftschluss miteinander verbunden sein. Das erste Basiselement und das zweite Basiselement können beispielsweise durch eine Schraubverbindung, eine Schweißverbindung, oder eine Klemmverbindung verbunden sein.

Das zweite Basiselement kann wenigstens zwei Teilstücke umfassen. Das zweite Basiselement kann ein erstes Teilstück und ein zweites Teilstück umfassen.

Das erste Teilstück des zweiten Basiselements kann an der ersten Längsseite des ersten Basiselements angeordnet sein und das zweite Teilstück des zweiten Basiselements kann an der zweiten Längsseite des ersten Basiselements angeordnet sein. Das erste Teilstück des zweiten Basiselements kann mit der ersten Längsseite des ersten Basiselements verbunden sein und das zweite Teilstück des zweiten Basiselements kann mit der zweiten Längsseite des ersten Basiselements verbunden sein. Alternativ kann das erste Teilstück des zweiten Basiselements mit der zweiten Längsseite des ersten Basiselements verbunden sein und das zweite Teilstück des zweiten Basiselements kann mit der ersten Längsseite des ersten Basiselements verbunden sein.

Die Teilstücke haben den Vorteil, dass die Vorrichtung leichter demontiert werden kann. Dies erleichtert den Transport und die Handhabung der Vorrichtung.

Das erste Basiselement und/oder das zweite Basiselement können als länglicher Körper ausgebildet sein. Das erste Basiselement und/oder das zweite Basiselement können als länglicher Hohlkörper, beispielsweise als Rohr oder Holm, ausgebildet sein. Das erste Basiselement und/oder das zweite Basiselement können als länglicher massiver Körper ausgebildet sein. Das erste Basiselement und/oder das zweite Basiselement können einen rechteckigen, quadratischen, kreisrunden oder elliptischen Querschnitt aufweisen. Die Ausbildung der Basiselemente als Hohlkörper hat den Vorteil, dass das Gewicht der Vorrichtung reduziert wird und dadurch der Transport vereinfacht wird.

In einer bevorzugten Ausführungsform können das erste Teilstück und das zweite Teilstück des zweiten Basiselements jeweils als Abgang vom ersten Basiselement ausgebildet sein.

Jedes Teilstück kann jeweils eine Oberseite, eine Unterseite, eine erste Längsseite, eine zweite Längsseite, eine erste Stirnseite und eine zweite Stirnseite aufweisen. Das erste Teilstück kann mit der ersten Stirnseite oder der zweiten Stirnseite mit der ersten Längsseite des ersten Basiselements verbunden sein. Das zweite Teilstück kann mit der ersten Stirnseite oder der zweiten Stirnseite mit der zweiten Längsseite des ersten Basiselements verbunden sein. Die Teilstücke können lösbar, nicht lösbar, oder bedingt lösbar mit dem ersten Basiselement verbunden sein. Die Teilstücke und das erste Basiselement können mittels eines Formschluss, Stoffschluss oder Kraftschluss miteinander verbunden sein. Das erste Basiselement und die Teilstücke können beispielsweise durch eine Schraubverbindung, eine Schweißverbindung, oder eine Klemmverbindung verbunden sein.

Das erste Basiselement kann wenigstens eine Querbohrung aufweisen. Die Querbohrung kann orthogonal zu der Längsachse des ersten Basiselements durch die erste Längsseite und/oder die zweite Längsseite verlaufen. Die wenigstens eine Querbohrung kann die erste Längsseite des ersten Basiselements und die zweite Längsseite des ersten Basiselements durchstoßen. Die wenigstens eine Querbohrung kann sich ausgehend von der ersten Längsseite des ersten Basiselements durch die erste Längsseite und die zweite Längsseite des ersten Basiselements erstrecken. Wenigstens ein Befestigungsmittel kann in der Querbohrung angeordnet sein. Das wenigstens eine Befestigungsmittel kann das erste Basiselement mit dem zweiten Basiselement verbinden. Das zweite Basiselement kann mittels des wenigstens einen Befestigungsmittels an dem ersten Basiselement befestigt sein. Das erste Teilstück und/oder das zweite Teilstück kann mittels des wenigstens einen Befestigungsmittels am ersten Basiselement befestigt sein. Das erste Teilstück und/oder das zweite Teilstück können mittels wenigstens einem zu der komplementären Befestigungsmittels an dem ersten Basiselement befestigt sein.

Das erste Teilstück kann mittels eines ersten Befestigungsmittels an der ersten Längsseite des ersten Basiselements befestigt sein. Das zweite Teilstück kann mittels eines zweiten Befestigungsmittels an der zweiten Längsseite des ersten Basiselements befestigt sein. Das wenigstens eine Befestigungsmittel kann ein Gewinde aufweisen. Die Querbohrung kann ein komplementäres Gewinde aufweisen. Das wenigstens eine Befestigungsmittel kann eine Schraube, ein Bolzen oder ein Gewindebolzen sein. Das wenigstens eine Befestigungsmittel kann mit einer komplementären axialen Sicherung verbunden sein.

Die Befestigung mittels der Querbohrung hat den Vorteil, dass die Vorrichtung leicht zu demontieren ist. Dies vereinfacht die Lagerung, ist platzsparender und verbessert den Transport der Vorrichtung.

Natürlich kann auch das erste Teilstück an der zweiten Längsseite des ersten Basiselements und das zweite Teilstück an der ersten Längsseite des ersten Basiselements befestigt sein.

Auch wenn das zweite Basiselement aus zwei Teilstücken besteht, kann das zweite Basiselement als gesamtes betrachtet werden.

Das erste Basiselement und das zweite Basiselement können aus einem Eisenwerkstoff gefertigt sein. Das erste Basiselement und das zweite Basiselement können aus einem Werkstoff gefertigt sein, welcher überwiegend aus Eisen besteht. Das erste Basiselement und das zweite Basiselement können aus einer Eisenlegierung, aus Stahl oder verzinktem Stahl gefertigt sein.

Die Oberseite und/oder die Unterseite der jeweiligen Basiselemente können in einer Ebene angeordnet sein.

Die Längsachse des ersten Basiselements und die Längsachse des zweiten Basiselements weisen einen Schnittpunkt auf.

Die Längsachse des ersten Basiselements und die Längsachse des zweiten Basiselements bilden einen ersten Winkel α aus. Der erste Winkel α beträgt im Wesentlichen 90° (d.h. 90° ±20°, vorzugsweise ±10°, besonders bevorzugt ±2,5° oder 90°). Ein Winkel von im Wesentlichen 90° bietet die höchste Stabilität, da das Gewicht optimal verteilt werden kann.

Das erste Basiselement kann mit dem zweiten Basiselement starr verbunden sein und/oder der erste Winkel α kann nicht veränderbar sein. Das erste Basiselement oder das zweite Basiselement kann gegenüber dem jeweiligen anderen Basiselement nicht verschoben, geschwenkt oder gekippt werden. Dadurch kann die Stabilität verbessert und die Sicherheit erhöht werden, zudem kann die Handhabung und der Transport erleichtert werden. Ein Schwenken, Verschieben oder Kippen der Basiselemente kann zu einer Instabilität beim Transport oder der Lagerung führen. Vor allem beim Transport ist es wichtig, dass die Stirngeländer sicher und fest gelagert werden können. Zudem vereinfacht eine starre Verbindung und/oder ein nicht veränderbarer Winkel die Handhabung der Vorrichtung.

Die Längsachsen bilden jeweils eine Strecke zwischen der jeweiligen ersten Stirnseite und der jeweiligen zweiten Stirnseite aus. Die jeweilige Strecke wird von der ersten Stirnseite und zweiten Stirnseite begrenzt. Die erste Längsachse kann eine erste Strecke ausbilden und die zweite Längsachse kann eine zweite Strecke ausbilden.

Das erste Basiselement und das zweite Basiselement können ein Kreuz ausbilden. Das erste Basiselement und das zweite Basiselement können als Kreuz angeordnet sein. Das erste Basiselement und das zweite Basiselement können ein Kreuz mit vier gleich langen Seiten ausbilden. Das erste Basiselement und das zweite Basiselement können in Form eines griechischen Kreuzes oder gemeinen Kreuzes angeordnet sein. Wie allgemein bekannt ist ein griechisches Kreuz oder gemeines Kreuz ein Kreuz mit vier gleich langen Seiten, die im rechten Winkel zueinander stehen.

Das erste Basiselement und das zweite Basiselement können im Wesentlichen gleich die gleiche Länge aufweisen. Vorzugsweise können das erste Basiselement und das zweite Basiselement die gleiche länge aufweisen. Die erste Strecke und die zweite Strecke können im Wesentlichen die gleiche Länge aufweisen (d.h. ±10cm, vorzugsweise ±5cm, besonders bevorzugt ±2,5cm, <2,5cm oder 0cm).

Ist das zweite Basiselement in Form von zwei Teilstücken ausgebildet, so kann die erste Stirnseite des zweiten Basiselements der der ersten Längsseite des ersten Basiselements abgewandten Stirnseite des ersten Teilstücks entsprechen. Die zweite Stirnseite des zweiten Basiselements kann der der zweiten Längsseite des ersten Basiselements abgewandten Stirnseite des zweiten Teilstücks entsprechen.

Der Schnittpunkt der Längsachsen liegt vorzugsweise im Mittelpunkt der Strecken. Optional liegt der Schnittpunkt der Längsachsen im Mittelpunkt der Stecken mit einer Toleranz von 10% - 20% der Streckenlänge. Der Schnittpunkt kann das Symmetriezentrum des ersten Basiselements und des zweiten Basiselements sein. Der Schnittpunkt kann das Symmetriezentrum der Vorrichtung sein.

Durch eine Anordnung als Kreuz oder der Position des Schnittpunkts im Mittelpunkt der Längsachsen kann die Stabilität erhöht werden. Diese Position des Schnittpunkts gewährleistet eine optimale Gewichtsverteilung, verhindert ein Kippen und erleichtert somit den Transport sowie die Lagerung. Diese Eigenschaften können durch Basiselemente gleicher Länge zudem weiter verbessert werden.

Die Vorrichtung hat wenigstens einen Anschlagpunkt eine erste Aufnahmevorrichtung und eine zweite Aufnahmevorrichtung. Bevorzugt kann die Vorrichtung einen Anschlagspunkt aufweisen. Wie allgemein bekannt, dient ein Anschlagspunkt als Befestigungspunkt von für Lasten, an denen beispielsweise Seile, Ketten, Hebebänder oder Haken befestigt werden können, um diese zu heben oder zu sichern.

Der wenigstens eine Anschlagpunkt kann als schraubbarer Anschlagpunkt, schweißbarer Anschlagpunkt, starrer Anschlagpunkt oder drehbarer Anschlagpunkt ausgebildet sein. Unter einem Anschlagpunkt wird ein schraubbares, klemmbares oder schweißbares Befestigungselement verstanden, durch welches ein Tragmittel oder ein Anschlagmittel oder eine Einrichtung zum Bewegen von Lasten zumindest mittelbar mit der zu hebenden Last sicher verbunden werden kann. Der Anschlagspunkt kann mit einem Tragmittel oder ein Anschlagmittel verbunden sein.

Das Tragmittel oder das Anschlagmittel kann beispielsweise ein Seil, beispielsweise ein Stahlseil, eine Lastkette, eine Anschlagskette, Hebebänder, Schäkel oder Haken sein. Die Einrichtung zum Bewegen von Lasten kann beispielsweise ein Kran sein.

Der wenigstens eine Anschlagspunkt kann als schwenkbare Öse oder klappbarer Anschlagpunkt ausgebildet sein. Der wenigstens eine Anschlagspunkt kann beispielsweise als Ringschraube, Anschlagswirbel, Anschweißhaken, Kugeltragbolzen oder Transportring ausgebildet sein. Der wenigstens eine Anschlagpunkt ist zumindest mit dem ersten Basiselement verbunden. Der wenigstens eine Anschlagpunkt kann mit dem ersten Basiselement verbunden sein. Der wenigstens eine Anschlagpunkt kann mit dem ersten Basiselement lösbar, nicht lösbar, oder bedingt lösbar verbunden sein. Der wenigstens eine Anschlagpunkt kann mit dem ersten Basiselement mittels eines Formschluss, Stoffschluss oder Kraftschluss verbunden sein. Der Anschlagpunkt kann beispielsweise durch eine Schraubverbindung, eine Schweißverbindung, oder eine Klemmverbindung mit dem ersten Basiselement verbunden sein. Der wenigstens eine Anschlagpunkt kann mit dem ersten Basiselement und dem zweiten Basiselement verbunden sein. Der wenigstens eine Anschlagpunkt kann auf dem Schnittpunkt der Längsachsen angeordnet sein.

Die Verschiedenen Arten von Anschlagspunkte können für verschiedene Trag- und/oder Hebelasten geeignet sein. Eine Schwenkbare Öse oder ein klappbarer Anschlagspunkt haben den Vorteil, dass sie beweglich sind und sich einklappen lassen, wenn er diese nicht verwendet werden. Dies spart Platz und verhindert, dass der Anschlagspunkt im Weg ist oder sich an anderen Objekten verfängt. Diese Klappfunktion sorgt auch dafür, dass der Anschlagspunkt sich flexibel der Zugrichtung anpassen kann, was zusätzliche Sicherheit und Stabilität bietet.

Das erste Basiselement kann wenigstens eine Durchgangsbohrung aufweisen. Die Oberseite und/oder die Unterseite des ersten Basiselements kann wenigstens eine Durchgangsbohrung aufweisen. Die wenigstens eine Durchgangsbohrung kann sich ausgehend von der Oberseite durch die Oberseite und die Unterseite erstrecken. Die wenigstens eine Durchgangsbohrung kann im Schnittpunkt der Längsachsen angeordnet sein. Der Anschlagpunkt kann mit wenigstens einem Verbindungsmittel mit dem ersten Basiselement verbunden sein. Das wenigstens eine Verbindungsmittel kann ausgehend vom Anschlagpunkt, durch die wenigstens eine Durchgangsbohrung erstrecken. Das wenigstens eine Verbindungsmittel kann ein Gewinde aufweisen. Das wenigstens eine Verbindungsmittel kann eine Schraube oder ein Gewindebolzen sein. Das wenigstens eine Verbindungsmittel kann mit dem Anschlagspunkt verbunden sein. Das wenigstens eine Verbindungsmittel kann mit einer komplementären axialen Sicherung verbunden sein. Das wenigstens eine Verbindungsmittel kann auf der Unterseite des ersten Basiselements mit einer komplementären axialen Sicherung verbunden sein. Die axiale Sicherung kann auf des wenigstens eine Verbindungsmittel aufgeschraubt sein. Die axiale Sicherung kann eine Mutter sein. Die axiale Sicherung kann ein Splint sein. Der Splint kann durch das wenigstens eine Verbindungsmittel radial erstecken. Die Anzahl der axialen Sicherungen kann der Anzahl der Verbindungsmittel entsprechen.

Bevorzugt weist das erste Basiselement zwei Durchgangsbohrungen auf. Das erste Basiselement kann eine erste Durchgangsbohrungen und eine zweite Durchgangsbohrung aufweisen. Die Durchgangsbohrungen können auf der Längsachse des ersten Basiselements und auf beiden Seiten des Schnittpunkts der Längsachsen angeordnet sein. In einer Ausführungsform kann der Anschlagspunkt einen Bügel oder eine Öse und ein Anschraubblech aufweisen. Das Anschraubblech kann eine erste Öffnung und eine zweite Öffnung aufweisen. Die Öffnungen können koaxial zu den Durchgangsbohrungen angeordnet sein. Ein erstes Verbindungsmittel kann durch die erste Öffnung und die erste Durchgangsbohrung verlaufen und ein zweites Verbindungsmittel kann durch die zweite Öffnung und die zweite Durchgangsbohrung verlaufen. Zwei Durchgangsbohrungen können die Sicherheit der Vorrichtung verbessern, da ein Anschlagspunkt mit zwei Verbindungsmitteln befestigt werden kann. Dies kann zudem die möglichen Trag- und Hebelasten erhöhen.

Wenigstens eine Distanzhülse kann im ersten Basiselement zwischen Oberseite und Unterseite angeordnet sein. Die wenigstens eine Distanzhülse kann zylindrisch, insbesondere kreiszylindrisch sein. Die wenigstens eine Distanzhülse kann das wenigstens eine Verbindungsmittel innerhalb des ersten Basiselements radial umgeben. Die Anzahl der Distanzhülsen kann der Anzahl der Verbindungsmittel entsprechen. Die wenigstens eine Distanzhülse kann einen festen, gleichmäßigen Abstand zwischen der Oberseite und der Unterseite gewährleisten. Die wenigstens eine Distanzhülse kann die Stabilität und Sicherheit der Vorrichtung erhöhen. Ist das wenigstens eine Verbindungsmittel als eine Schraube oder ein Gewindebolzen ausgebildet, kann beim Anziehen des wenigstens einen Verbindungsmittels die wenigstens eine Distanzhülse verhindern, dass das erste Basiselement durch zu großen Druck verformt wird. Somit wird die Sicherheit und Stabilität der Vorrichtung erhöht. Zudem erleichtert die wenigstens eine Distanzhülse die Montage, da sie eine feste Positionierung der Bauteile sicherstellen kann, was die Genauigkeit bei der Montage erhöht und den Zeitaufwand reduziert.

Die erste Aufnahmevorrichtung und die zweite Aufnahmevorrichtung sind mit dem ersten Basiselement oder dem zweiten Basiselement verbunden. Bevorzugt sind die erste Aufnahmevorrichtung und die zweite Aufnahmevorrichtung mit dem ersten Basiselement verbunden. Die erste Aufnahmevorrichtung und die zweite Aufnahmevorrichtung sind auf der Oberseite des ersten Basiselements oder des zweiten Basiselements angeordnet. Vorzugsweise sind die erste Aufnahmevorrichtung und die zweite Aufnahmevorrichtung auf der Oberseite des ersten Basiselements angeordnet. Der wenigstens eine Anschlagpunkt ist zwischen der ersten Aufnahmevorrichtung und der zweiten Aufnahmevorrichtung angeordnet. Die erste Aufnahmevorrichtung und die zweite Aufnahmevorrichtung können symmetrisch zu dem wenigstens einen Anschlagpunkt angeordnet sein. Die erste Aufnahmevorrichtung und die zweite Aufnahmevorrichtung können punktsymmetrisch zu dem wenigstens einen Anschlagpunkt angeordnet sein, wobei der Anschlagpunkt dem Symmetriepunkt entspricht. Die erste Aufnahmevorrichtung und die zweite Aufnahmevorrichtung können symmetrisch zu dem Schnittpunkt der beiden Längsachsen angeordnet sein. Die erste Aufnahmevorrichtung und die zweite Aufnahmevorrichtung können punktsymmetrisch zu dem Schnittpunkt der beiden Längsachsen angeordnet sein, wobei der Schnittpunkt dem Symmetriepunkt entspricht. Eine Symmetrische Anordnung der Aufnahmevorrichtungen kann die Gewichtsverteilung verbessern und eine höhere Stabilität der Vorrichtung gewährleisten.

Die erste Aufnahmevorrichtung und die zweite Aufnahmevorrichtung können sich, ausgehend von der Oberseite, orthogonal zu der Längsachse des ersten Basiselements erstecken. Die erste Aufnahmevorrichtung und die zweite Aufnahmevorrichtung können sich, ausgehend von der Oberseite, orthogonal zu der Längsachse des ersten Basiselements in die der Unterseite entgegengesetzten Richtung erstecken.

Die erste Aufnahmevorrichtung und die zweite Aufnahmevorrichtung können als Zapfen ausgebildet sein. Die erste Aufnahmevorrichtung und die zweite Aufnahmevorrichtung können als zylindrischer, kreiszylindrischer oder quaderförmiger Fortsatz ausgebildet sein. Die erste Aufnahmevorrichtung und die zweite Aufnahmevorrichtung können auf der dem ersten Basiselement abgewandten Seite verjüngt ausgebildet sein. Die erste Aufnahmevorrichtung und die zweite Aufnahmevorrichtung können auf der dem ersten Basiselement abgewandten Seite verjüngt und/oder abgerundet ausgebildet sein. Die erste Aufnahmevorrichtung und die zweite Aufnahmevorrichtung können auf der dem ersten Basiselement abgewandten Seite abgeschrägt ausgebildet sein. Eine verjüngte, abgerundete oder abgeschrägte Form kann die Aufnahme von Stirngeländern und/oder Verlängerungsstücken vereinfachen. Zudem wird dadurch die Handhabung der Vorrichtung verbessert.

Ein erstes Verlängerungsstück kann auf die erste Aufnahmevorrichtung aufgesteckt sein und ein zweites Verlängerungsstück kann auf die zweite Aufnahmevorrichtung aufgesteckt sein. Das jeweilige Verlängerungsstück kann mit derjeweiligen Aufnahmevorrichtung lösbar, insbesondere zerstörungsfrei lösbar, verbunden sein. Das erste Verlängerungsstück und das zweite Verlängerungsstück können als länglicher Körper ausgebildet sein. Das erste Verlängerungsstück und das zweite Verlängerungsstück können als länglicher Hohlkörper, beispielsweise als Rohr, ausgebildet sein. Das erste Verlängerungsstück und das zweite Verlängerungsstück können die jeweilige Aufnahmevorrichtung radial umgeben. Das erste Verlängerungsstück und das zweite Verlängerungsstück können mit der jeweiligen Aufnahmevorrichtung verbunden sein. Das erste Verlängerungsstück und das zweite Verlängerungsstück können mit der jeweiligen Aufnahmevorrichtung durch eine Steckverbindung oder eine Schraubverbindung verbunden sein. Das jeweilige Verlängerungsstück kann auf die jeweilige Aufnahmevorrichtung lose aufgesteckt sein. Das jeweilige Verlängerungsstück kenn ein Gewinde aufweisen und die jeweilige Aufnahmevorrichtung kann ein hierzu komplementäres Gewinde aufweisen. Das jeweilige Verlängerungsstück und die jeweilige Aufnahmevorrichtung können mittels eines Bajonettverschlusses oder einem Splint verbunden sein.

Die lösbare Verbindung hat den Vorteil, dass die Verlängerungsstücke abnehmbar sind, sodass die Vorrichtung einfach gestapelt werden kann. Somit kann die Vorrichtung platzsparend gelagert werden.

In einer Ausführungsform können erste Verlängerungsstück und das zweite Verlängerungsstück unmittelbar mit dem ersten Basiselement verbunden sein. Das erste Verlängerungsstück und das zweite Verlängerungsstück können mittels eines Formschluss, Stoffschluss oder Kraftschluss mit dem ersten Basiselement verbunden sein.

Durch das Anbringen der Verlängerungsstücke kann eine höhere Anzahl an Stirngeländern auf einfache Weise platzsparend gestapelt werden. Zudem könne die Stirngeländer geordnet und dadurch platzsparend gelagert werden. Dies führt zu einer Platzersparnis auf der Baustelle bei der Lagerung, gewährleistet eine einfache Zugänglichkeit der Stirngeländer und schont das Material. Zudem kann eine größere Anzahl an Stirngeländern in einem Arbeitsvorgang transportiert werden. Ferner können die Verlängerungsstücke die Last besser Sichern und ein verrutschen der Stirngeländer und/oder eine ungleichmäßige Gewichts-/ Lastverteilung vermeiden. Dies kann die Arbeitssicherheit verbessern und die Lagerung und/oder den Transport erleichtern

In einer Beispielhaften Ausführungsform sind das erste Basiselement und das zweite Basiselement in Form eines Kreuzes, insbesondere eines griechischen Kreuzes, angeordnet. Das zweite Basiselement hat ein erstes Teilstück und ein zweites Teilstück. Das erste Teilstück ist mit der ersten Längsseite des ersten Basiselements verbunden und das zweite Teilstück ist mit der zweiten Längsseite des ersten Basiselements verbunden. Der Winkel α beträgt 90°. Der Anschlagpunkt ist auf dem Schnittpunkt der Längsachsen angeordnet. Der Anschlagpunkt ist als Schwenkbare Öse oder klappbarer Anschlagpunkt, bevorzugt mit Anschraubblech, ausgebildet. Der Anschlagpunkt kann durch zwei Verbindungsmittel an dem ersten Basiselement befestigt werden. Die beiden Verbindungsmittel können den Anschlagpunkt mit dem Anschraubblech mit dem ersten Basiselement verbinden. Die erste Aufnahmevorrichtung und die zweite Aufnahmevorrichtung sind an der Oberseite des ersten Basiselements befestigt. Ein erstes Verlängerungsmittel ist auf der ersten Aufnahmevorrichtung angeordnet und ein zweites Verlängerungsmittel ist auf der zweiten Aufnahmevorrichtung angeordnet. Die erste Aufnahmevorrichtung und die zweite Aufnahmevorrichtung sind symmetrisch in Bezug auf den Anschlagpunkt und/oder den Schnittpunkt der Längsachsen angeordnet.

Das System umfasst die Vorrichtung zur Aufnahme von Stirngeländern eines Baugerüsts und wenigstens ein Stirngeländer. Das wenigstens eine Stirngeländer ist auf der Vorrichtung zur Aufnahme von Stirngeländern angeordnet. Das wenigstens eine Stirngeländer kann auf dem ersten Basiselement und dem zweiten Basiselement angeordnet sein. Das wenigstens eine Stirngeländer kann von den Aufnahmevorrichtungen und/oder den Verlängerungsstücken gesichert werden. Das wenigstens eine Stirngeländer kann von den Aufnahmevorrichtungen und/oder den Verlängerungsstücken auf der Vorrichtung gehalten werden. Das wenigstens eine Stirngeländer kann auf die Aufnahmevorrichtungen und/oder Verlängerungsstücke aufgeschoben werden. Das wenigstens eine Stirngeländer kann die Aufnahmevorrichtungen und/oder Verlängerungsstücke radial umgeben.

Mehrere Stirngeländer können auf der Basis gestapelt werden. Die mehreren Stirngeländer können auf die Aufnahmevorrichtungen und/oder Verlängerungsstücke aufgeschoben werden.

Die Aufnahmevorrichtungen und/oder Verlängerungsstücke können ein verrutschen des wenigstens einen Stirngeländer oder mehrerer Stirngeländer verhindern. Somit kann die Lagerung und der Transport der Stirngeländer vereinfacht werden. Zudem können die Stirngeländer auf diese Weise einfach, sicher und kostengünstig gelagert und transportiert werden, und das Risiko für Arbeiter kann minimiert werden.

Das System kann ferner eine Einrichtung zum Bewegen von Lasten umfassen, wobei die Einrichtung zum Bewegen von Lasten mit der Vorrichtung zur Aufnahme von Stirngeländern verbunden sein kann. Die Einrichtung zum Bewegen von Lasten kann ein Kran sein. Der Kran kann zumindest mittelbar mit der Vorrichtung zur Aufnahme von Stirngeländern eines Baugerüsts verbunden sein. Die Einrichtung zum Bewegen von Lasten kann zumindest mittelbar mit dem Anschlagspunkt verbunden sein. Die Einrichtung zum Bewegen von Lasten kann über ein Anschlagmittel oder Tragmittel, beispielsweise über eine Lastkette oder eine Anschlagskette, mit der Vorrichtung zur Aufnahme von Stirngeländern verbunden sein kann.

Die Vorrichtung zur Aufnahme von Stirngeländern kann zum Lagern und/oder Transport von Stirngeländern verwendet werden.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
- Figur 1: zeigt eine Draufsicht einer Ausführungsform einer Vorrichtung zur Aufnahme von Stirngeländern eines Baugerüsts.
- Figur 2: zeigt eine Seitenansicht mit Blickrichtung auf die erste Längsseite des ersten Basiselements einer Ausführungsform einer Vorrichtung zur Aufnahme von Stirngeländern eines Baugerüsts.
- Figur 3: zeigt eine Seitenansicht mit Blickrichtung auf die erste Längsseite des zweiten Basiselements einer Ausführungsform einer Vorrichtung zur Aufnahme von Stirngeländern eines Baugerüsts.
- Figur 4: zeigt eine Seitenansicht mit Blickrichtung auf die erste Längsseite des ersten Basiselements einer Ausführungsform einer Vorrichtung zur Aufnahme von Stirngeländern eines Baugerüsts mit Verlängerungsstücken.
- Figur 5: zeigt eine perspektivische Ansicht einer Ausführungsform einer Vorrichtung zur Aufnahme von Stirngeländern eines Baugerüsts.

- Figur 6: zeigt eine Draufsicht einer Ausführungsform eines ersten Basiselements.
- Figur 7: zeigt eine Seitenansicht einer Ausführungsform eines ersten Basiselements.

Figuren 1- 3 zeigen verschiedene Ansichten einer Ausführungsform der Erfindung. In Figur 1 ist eine Draufsicht einer Ausführungsform der Erfindung dargestellt. Figur 2 zeigt eine Seitenansicht einer Ausführungsform der Erfindung mit Blickrichtung auf die zweite Längsseite 114 des ersten Basiselements. Figur 3 zeigt eine Seitenansicht einer Ausführungsform der Erfindung mit Blickrichtung auf die zweite Längsseite 124 des zweiten Basiselements.

Die Vorrichtung zur Aufnahme von Stirngeländern eines Baugerüsts 100 hat eine Basis mit einem erstes Basiselement 110 und einem zweiten Basiselement 120. Das erste Basiselement 110 und das zweite Basiselement 120 haben jeweils eine Oberseite 111, 121, eine Unterseite 112, 122, eine erste Längsseite 113, 123, eine zweite Längsseite 114, 124, eine erste Stirnseite 115, 125 und eine zweite Stirnseite 116, 126. Die Oberseite 111, 121 und die Unterseite 112, 122 können durch die die beiden Längsseiten 113, 114, 123, 124 miteinander verbunden sein. Die Oberseite 111, 121 kann der Unterseite 112, 122 gegenüberliegend sein. Die Längsseiten 113, 114, 123, 124 können jeweils eine gemeinsame Kante mit den Stirnseiten 115, 116, 125, 126, sowie der Oberseite 111, 121 und der Unterseite 112, 122 haben. Die Stirnseiten 115, 116, 125, 126 können gegenüberliegend angeordnet sein. Die Stirnseiten 115, 116, 125, 126 können eine gemeinsame Kante mit den Längsseiten 113, 114, 123, 124, der Oberseite 111, 121 und der Unterseite 112, 122 aufweisen. Die Stirnseiten 115, 116, 125, 126 können jeweils eine Öffnung aufweisen.

Das erste Basiselement 110 und das zweite Basiselement 120 haben jeweils eine sich parallel zu der Oberseite 111, 121 durch die erste Stirnseite 115, 125 und die zweite Stirnseite 116, 126 erstreckende Längsachse (L1, L2). Das erste Basiselement 110 und das zweite Basiselement 120 sind miteinander verbunden. Das erste Basiselement 110 und das zweite Basiselement 120 können lösbar, nicht lösbar, oder bedingt lösbar verbunden sein. Das erste Basiselement 110 und das zweite Basiselement 120 mittels eines Formschluss, Stoffschluss oder Kraftschluss miteinander verbunden sein. Das erste Basiselement 110 und das zweite Basiselement 120 können beispielsweise durch eine Schraubverbindung, eine Schweißverbindung, oder eine Klemmverbindung verbunden sein.

Das zweite Basiselement 120 kann wenigstens zwei Teilstücke 120a, 120b umfassen. Das zweite Basiselement 120 kann ein erstes Teilstück 120a und ein zweites Teilstück 120b umfassen. Das erstes Teilstück 120a des zweiten Basiselements 120 kann an der ersten Längsseite 113 des ersten Basiselements 110 angeordnet sein und das zweites Teilstück 120b des zweiten Basiselements 120 kann an der zweiten Längsseite 114 des ersten Basiselements 110 angeordnet sein. Das erste Teilstück 120a des zweiten Basiselements 120 kann mit der ersten Längsseite 113 des ersten Basiselements 110 verbunden sein und das zweites Teilstück 120b des zweiten Basiselements 120 kann mit der zweiten Längsseite 114 des ersten Basiselements 110 verbunden sein.

Die Oberseite 111, 121 und/oder die Unterseite 112, 222 der Basiselemente 110, 120 können in einer Ebene angeordnet sein.

Die Längsachse L1 des ersten Basiselements 110 und die Längsachse L2 des zweiten Basiselements 120 weisen einen Schnittpunkt S auf. Die Längsachse L1 des ersten Basiselements 110 und die Längsachse L2 des zweiten Basiselements 120 bilden einen ersten Winkel α 160 aus. Der erste Winkel α 160 beträgt im Wesentlichen 90° (d.h. 90° ±20°, vorzugsweise ±10°, besonders bevorzugt ±2,5° oder 90°).

Das erste Basiselement 110 kann mit dem zweiten Basiselement 120 starr verbunden sein und/oder der erste Winkel α 160 ist nicht veränderbar. Das erste Basiselement 110 oder das zweite Basiselement 120 kann gegen gegenüber dem jeweiligen anderen Basiselement 110, 120 nicht verschoben, geschwenkt oder gekippt werden.

Die Längsachsen L1, L2 bilden jeweils eine Strecke zwischen der jeweiligen ersten Stirnseite 115, 125 und der jeweiligen zweiten Stirnseite 116, 126 aus. Die jeweilige Strecke wird von der ersten Stirnseite 115, 125 und zweiten Stirnseite begrenzt 116, 126.

Das erste Basiselement 110 und das zweite Basiselement 120 können ein Kreuz ausbilden. Das erste Basiselement 110 und das zweite Basiselement 120 können als Kreuz angeordnet sein. In einer Ausführungsform können das erste Basiselement 110 und das zweite Basiselement 120 ein Kreuz mit vier gleich langen Seiten ausbilden.

Der Schnittpunkt S der Längsachsen L1, L2 liegt vorzugsweise im Mittelpunkt der Strecken. Der Schnittpunkt S kann das Symmetriezentrum des ersten Basiselements 110 und des zweiten Basiselements 120 sein. Der Schnittpunkt S kann das Symmetriezentrum der Vorrichtung 100 sein.

Die Vorrichtung 100 hat wenigstens einen Anschlagpunkt 130 eine erste Aufnahmevorrichtung 142 und eine zweite Aufnahmevorrichtung 144. Bevorzugt kann die Vorrichtung 100 einen Anschlagspunkt 130 aufweisen.

Der wenigstens eine Anschlagspunkt 130 kann als schwenkbare Öse oder klappbarer Anschlagpunkt ausgebildet sein. Der wenigstens eine Anschlagspunkt 130 kann beispielsweise als Ringschraube, Anschlagswirbel, klappbarer Anschlagpunkt, Anschweißhaken, Kugeltragbolzen oder Transportring ausgebildet sein. Der wenigstens eine Anschlagpunkt 130 ist zumindest mit dem ersten Basiselement 110 verbunden. Der wenigstens eine Anschlagpunkt kann mit dem ersten Basiselement 110 verbunden sein. Der wenigstens eine Anschlagpunkt kann mit dem ersten Basiselement 110 lösbar, nicht lösbar, oder bedingt lösbar verbunden sein. Der wenigstens eine Anschlagpunkt 130 kann mit dem ersten Basiselement 110 mittels eines Formschluss, Stoffschluss oder Kraftschluss verbunden sein. Der Anschlagpunkt 130 kann beispielsweise durch eine Schraubverbindung, eine Schweißverbindung, oder eine Klemmverbindung mit dem ersten Basiselement verbunden sein. Der wenigstens eine Anschlagpunkt 130 kann mit dem ersten Basiselement 110 und dem zweiten Basiselement 120 verbunden sein. Der wenigstens eine Anschlagpunkt 130 kann auf dem Schnittpunkt S der Längsachsen L1, L2 angeordnet sein.

Das erste Basiselement 110 kann wenigstens eine Durchgangsbohrung 117 (Fig. 6) aufweisen. Die Oberseite 111 und/oder die Unterseite 112 des ersten Basiselements kann wenigstens eine Durchgangsbohrung 117 aufweisen. Die wenigstens eine Durchgangsbohrung 117 kann sich ausgehend von der Oberseite 111 durch die Oberseite 111 und die Unterseite 112 erstrecken. Die wenigstens eine Durchgangsbohrung 117 kann im Schnittpunkt S der Längsachsen L1, L2 angeordnet sein. Der Anschlagpunkt 130 kann mit wenigstens einem Verbindungsmittel 152, 154 mit dem ersten Basiselement 110 verbunden sein. Das wenigstens eine Verbindungsmittel 152, 154 kann ausgehend vom Anschlagpunkt 130 durch die wenigstens eine Durchgangsbohrung 117 erstrecken. Das wenigstens eine Verbindungsmittel 152, 154 kann ein Gewinde aufweisen. Das wenigstens eine Verbindungsmittel 152, 154 kann eine Schraube oder ein Gewindebolzen sein. Das wenigstens eine Verbindungsmittel 152, 154 kann mit dem Anschlagspunkt 130 verbunden sein.

Das wenigstens eine Verbindungsmittel kann auf der Unterseite des ersten Basiselements mit einer komplementären axialen Sicherung verbunden sein. Die axiale Sicherung kann auf des wenigstens eine Verbindungsmittel aufgeschraubt sein. Die axiale Sicherung kann eine Mutter sein. Die axiale Sicherung kann ein Splint sein. Der Splint kann durch das wenigstens eine Verbindungsmittel radial erstecken.

Wenigstens eine Mutter kann an der Unterseite auf das wenigstens eine Verbindungsmittel aufgeschraubt sein. Das erste Basiselement 110 kann eine erste Durchgangsbohrungen 117 und eine zweite Durchgangsbohrung 117 aufweisen. Die Durchgangsbohrungen 117 können auf der Längsachse des ersten Basiselements 110 und auf beiden Seiten des Schnittpunkts S der Längsachsen L1, L2 angeordnet sein. In einer Ausführungsform 130 kann der Anschlagspunkt einen Bügel oder eine Öse und ein Anschraubblech aufweisen. Das Anschraubblech kann eine erste Öffnung und eine zweite Öffnung aufweisen. Die Öffnungen können koaxial zu den Durchgangsbohrungen 117 angeordnet sein. Ein erstes Verbindungsmittel 152 kann durch die erste Öffnung und die erste Durchgangsbohrung 117 verlaufen und ein zweites Verbindungsmittel 154 kann durch die zweite Öffnung und die zweite Durchgangsbohrung 117 verlaufen.

Wenigstens eine Distanzhülse kann im ersten Basiselement 110 zwischen Oberseite 111 und Unterseite 112 angeordnet sein. Die wenigstens eine Distanzhülse kann das wenigstens eine Verbindungsmittel 152, 154 innerhalb des ersten Basiselements 110 radial umgeben. Die Anzahl der Distanzhülsen kann der Anzahl der Verbindungsmittel 152, 154 entsprechen.

Die erste Aufnahmevorrichtung 142 und die zweite Aufnahmevorrichtung 144 sind mit dem ersten Basiselement 110 oder dem zweiten Basiselement 120 verbunden. Bevorzugt ist die erste Aufnahmevorrichtung 142 und die zweite Aufnahmevorrichtung 144 mit dem ersten Basiselement 110 verbunden. Die erste Aufnahmevorrichtung 142 und die zweite Aufnahmevorrichtung 144 sind auf der Oberseite 111, 211 des ersten Basiselements 110 oder des zweiten Basiselements 120 angeordnet. Vorzugsweise ist die erste Aufnahmevorrichtung 142 und die zweite Aufnahmevorrichtung 144 auf der Oberseite 111 des ersten Basiselements 110 angeordnet. Der wenigstens eine Anschlagpunkt 130 ist zwischen der ersten Aufnahmevorrichtung 142 und der zweiten Aufnahmevorrichtung 144 angeordnet. Die erste Aufnahmevorrichtung 142 und die zweite Aufnahmevorrichtung 144 können symmetrisch zu dem wenigstens einen Anschlagpunkt 130 angeordnet sein. Die erste Aufnahmevorrichtung 142 und die zweite Aufnahmevorrichtung 144 können punktsymmetrisch zu dem wenigstens einen Anschlagpunkt 130 angeordnet sein, wobei der Anschlagpunkt 130 dem Symmetriepunkt entspricht. Die erste Aufnahmevorrichtung 142 und die zweite Aufnahmevorrichtung 144 können symmetrisch zu dem Schnittpunkt S der beiden Längsachsen L1, L2 angeordnet sein. Die erste Aufnahmevorrichtung 142 und die zweite Aufnahmevorrichtung 144 können punktsymmetrisch zu dem Schnittpunkt S der beiden Längsachsen angeordnet sein, wobei der Schnittpunkt S dem Symmetriepunkt entspricht.

Die erste Aufnahmevorrichtung 142 und die zweite Aufnahmevorrichtung 144 können sich, ausgehend von der Oberseite 111, orthogonal zu der Längsachse L1 des ersten Basiselements 110 erstecken. Die erste Aufnahmevorrichtung 142 und die zweite Aufnahmevorrichtung144 können sich, ausgehend von der Oberseite 111, orthogonal zu der Längsachse L1 des ersten Basiselements 110 in die der Unterseite 112 entgegengesetzte Richtung erstecken.

Die erste Aufnahmevorrichtung 142 und die zweite Aufnahmevorrichtung 144 können als Zapfen ausgebildet sein. Die erste Aufnahmevorrichtung 142 und die zweite Aufnahmevorrichtung 144 können als zylindrischer, kreiszylindrischer oder quaderförmiger Fortsatz ausgebildet sein. Die erste Aufnahmevorrichtung 142 und die zweite Aufnahmevorrichtung 144 können auf der dem ersten Basiselement 110 abgewandten Seite verjüngt ausgebildet sein. Die erste Aufnahmevorrichtung 142 und die zweite Aufnahmevorrichtung 144 können auf der dem ersten Basiselement 110 abgewandten Seite verjüngt und/oder abgerundet ausgebildet sein. Die erste Aufnahmevorrichtung 142 und die zweite Aufnahmevorrichtung 144 können auf der dem ersten Basiselement 110 abgewandten Seite abgeschrägt ausgebildet sein.

Figur 4 zeigt eine Seitenansicht mit Blickrichtung auf die erste Längsseite des ersten Basiselements einer Ausführungsform einer eine Vorrichtung zur Aufnahme von Stirngeländern eines Baugerüsts mit Verlängerungsstücken.

Ein erstes Verlängerungsstück 146 kann auf die erste Aufnahmevorrichtung 142 aufgesteckt sein und ein zweites Verlängerungsstück 148 kann auf die zweite Aufnahmevorrichtung 144 aufgesteckt sein. Das erste Verlängerungsstück 146 und das zweite Verlängerungsstück 148 können als länglicher Körper ausgebildet sein. Das erste Verlängerungsstück 146 und das zweite Verlängerungsstück 148 können als länglicher Hohlkörper, beispielsweise als Rohr, ausgebildet sein. Das erste Verlängerungsstück 146 und das zweite Verlängerungsstück 148 können die jeweilige Aufnahmevorrichtung 142, 144 radial umgeben. Das erste Verlängerungsstück 146 und das zweite Verlängerungsstück 148 können mit der jeweiligen Aufnahmevorrichtung 142, 144 verbunden sein. Das erste Verlängerungsstück 146 und das zweite Verlängerungsstück 148 können mit der jeweiligen Aufnahmevorrichtung 142, 144 durch eine Steckverbindung oder eine Schraubverbindung verbunden sein.

In einer Ausführungsform können erste Verlängerungsstück 146 und das zweite Verlängerungsstück 148 unmittelbar mit dem ersten Basiselement 110 verbunden sein. Das erste Verlängerungsstück 146 und das zweite Verlängerungsstück 148 können mittels eines Formschluss, Stoffschluss oder Kraftschluss mit dem ersten Basiselement 110 verbunden sein.

Figur 5 zeigt eine perspektivische Ansicht einer Ausführungsform einer Vorrichtung zur Aufnahme von Stirngeländern eines Baugerüsts 100. Das erste Basiselement 110 kann an einem zweiten Basiselement 120 befestigt sein. Das zweite Basiselement 120 kann ein erstes Teilstück 120a und ein zweites Teilstück 120b aufweisen. Auf dem ersten Basiselement 110 können eine erste Aufnahmevorrichtung 142 und eine zweite Aufnahmevorrichtung 144 angeordnet sein. Ein Anschlagpunkt 130 kann auf mit dem ersten Basiselement 110 verbunden sein. Der Anschlagpunkt 130 kann zwischen der ersten Aufnahmevorrichtung und der zweiten Aufnahmevorrichtung 144 angeordnet sein. Der Anschlagpunkt 130 kann mittig zwischen der ersten Aufnahmevorrichtung 142 und der zweiten Aufnahmevorrichtung 144 angeordnet sein. Die Entfernung der ersten Aufnahmevorrichtung 142 zum Anschlagpunkt 130 und die Entfernung der zweiten Aufnahmevorrichtung 142 zum Anschlagpunkt 130 können im Wesentlichen gleich sein.

Figur 6 zeigt eine Draufsicht einer Ausführungsform eines ersten Basiselements 110 mit zwei, von der Oberseite 111 ausgehenden Durchgangsbohrungen 117.

Figur 7 zeigt eine Seitenansicht einer Ausführungsform eines ersten Basiselements 110 mit Blickrichtung auf die erste Längsseite 113. Das erste Basiselement 110 kann wenigstens eine Querbohrung 180 aufweisen. Die Querbohrung 180 kann orthogonal zu der Längsachse L1 des ersten Basiselements 110 durch die erste Längsseite 113 und/oder die zweite Längsseite 114 verlaufen. Die wenigstens eine Querbohrung 118 kann die erste Längsseite 113 des ersten Basiselements 110 und die zweite Längsseite 114 des ersten Basiselements 110 durchstoßen. Die wenigstens eine Querbohrung 118 kann sich ausgehend von der ersten Längsseite 113 des ersten Basiselements 110 durch die erste Längsseite 113 und die zweite Längsseite 114 des ersten Basiselements 110 erstrecken. Wenigstens ein Befestigungsmittel kann in der Querbohrung 118 angeordnet sein. Das wenigstens eine Befestigungsmittel kann das erste Basiselement 110 mit dem zweiten Basiselement 120 verbinden. Das zweite Basiselement 120 kann mittels des wenigstens einen Befestigungsmittels an dem ersten Basiselement 110 befestigt sein. Das erste Teilstück 120a und/oder das zweite Teilstück 120b kann mittels des wenigstens einen Befestigungsmittels am ersten Basiselement 110 befestigt sein. Das erste Teilstück 120a und/oder das zweite Teilstück 120b können mittels wenigstens einem zu der komplementären Befestigungsmittels an dem ersten Basiselement 110 befestigt sein.

### Bezugszeichenliste

- 100: Vorrichtung zur Aufnahme von Stirngeländern eines Baugerüsts
- 110: erstes Basiselement
- 111: Oberseite erstes Basiselement
- 112: Unterseite erstes Basiselement
- 113: erste Längsseite erstes Basiselement
- 114: zweite Längsseite erstes Basiselement
- 115: erste Stirnseite erstes Basiselement
- 116: zweite Stirnseite erstes Basiselement
- 117: Durchgangsbohrungen
- 118: Querbohrung
- 120: zweites Basiselement
- 120a: erstes Teilstück
- 120b: zweites Teilstück
- 121: Oberseite zweites Basiselement
- 122: Unterseite zweites Basiselement
- 123: erste Längsseite zweites Basiselement
- 124: zweite Längsseite zweites Basiselement
- 125: erste Stirnseite zweites Basiselement
- 126: zweite Stirnseite zweites Basiselement
- 130: Anschlagpunkt
- 142: erste Aufnahmevorrichtung
- 146: erstes Verlängerungsstück
- 144: zweite Aufnahmevorrichtung
- 148: zweites Verlängerungsstück
- 152: erstes Verbindungsmittel
- 154: zweites Verbindungsmittel
- 160: Winkel α

## Patentansprüche

1. Vorrichtung zur Aufnahme von Stirngeländern (100) eines Baugerüsts, umfassend:
- eine Basis mit einem erstes Basiselement (110) und einem zweiten Basiselement (120), wobei das erste Basiselement (110) und das zweite Basiselement (120) jeweils eine Oberseite (111, 121), eine Unterseite (112, 122), eine erste Längsseite (113, 123), eine zweite Längsseite (114, 124), eine erste Stirnseite (115, 125), und eine zweite Stirnseite (116, 126), sowie eine sich parallel zu der Oberseite (111, 121) durch die erste Stirnseite (115, 125) und die zweite Stirnseite (116, 126) erstreckende Längsachse (L1, L2) aufweisen, wobei das erste Basiselement (110) und das zweite Basiselement (120) miteinander verbunden sind, und
wobei die Längsachse des ersten Basiselements (L1) und die Längsachse des zweiten Basiselements (L2) einen Schnittpunkt aufweisen, und
wobei die Längsachse des ersten Basiselements (L1) und die Längsachse des zweiten Basiselements (L2) einen ersten Winkel α (160) ausbilden, wobei der erste Winkel α (160) im Wesentlichen 90° beträgt, und
wobei die Längsachsen (L1, L2) jeweils eine Strecke zwischen der jeweiligen ersten Stirnseite und der jeweiligen zweiten Stirnseite ausbilden, und wobei der Schnittpunkt (S) der Längsachsen (L1, L2) im Mittelpunkt der Strecken, optional mit einer Toleranz von 10% - 20% der Streckenlänge liegt,
- wenigstens einen Anschlagpunkt (130), eine erste Aufnahmevorrichtung (142) und eine zweite Aufnahmevorrichtung (144),
wobei die erste Aufnahmevorrichtung (142) und die zweite Aufnahmevorrichtung (144) mit dem ersten Basiselement (110) oder dem zweiten Basiselement (120) verbunden sind, und wobei die erste Aufnahmevorrichtung und die zweite Aufnahmevorrichtung auf der Oberseite des ersten Basiselements oder des zweiten Basiselements angeordnet sind, und
wobei der wenigstens eine Anschlagpunkt (130) zumindest mit dem ersten Basiselement (110) verbunden ist,
wobei der wenigstens eine Anschlagpunkt (130) zwischen der ersten Aufnahmevorrichtung (142) und der zweiten Aufnahmevorrichtung (144) angeordnet ist,
wobei der wenigstens eine Anschlagpunkt (130) auf dem Schnittpunkt (S) der Längsachsen (L1, L2) angeordnet ist, und
wobei das erste Basiselement (110) und das zweite Basiselement (120) starr verbunden sind und/oder dass der erste Winkel α (160) nicht veränderbar ist.

2. Vorrichtung zur Aufnahme von Stirngeländern (100) nach Anspruch 1, **dadurch gekennzeichnet, dass** ein erstes Verlängerungsstück (146) auf die erste Aufnahmevorrichtung (142) aufgesteckt ist und ein zweites Verlängerungsstück (148) auf die zweite Aufnahmevorrichtung (144) aufgesteckt ist.

3. Vorrichtung zur Aufnahme von Stirngeländern (100) nach Anspruch 2, **dadurch gekennzeichnet, dass** das erste Verlängerungsstück (146) und das zweite Verlängerungsstück (148) als länglicher Hohlkörper ausgebildet sind.

4. Vorrichtung zur Aufnahme von Stirngeländern nach einem der Ansprüche 1 bis 3,
**dadurch gekennzeichnet, dass** das zweite Basiselement (120) wenigstens zwei Teilstücke (120a, 120b) umfasst.

5. Vorrichtung zur Aufnahme von Stirngeländern (100) nach Anspruch 4, **dadurch gekennzeichnet, dass** ein erstes Teilstück (120a) des zweiten Basiselements (120) an der ersten Längsseite (113) des ersten Basiselements (110) angeordnet ist und ein zweites Teilstück (120b) des zweiten Basiselements (120) an der zweiten Längsseite (114) des ersten Basiselements (110) angeordnet ist.

6. Vorrichtung zur Aufnahme von Stirngeländern (100) nach einem der Ansprüche 1 bis 5,
**dadurch gekennzeichnet, dass** die erste Aufnahmevorrichtung (142) und die zweite Aufnahmevorrichtung (144) symmetrisch, optional punktsymmetrisch zu dem Anschlagpunkt (130) angeordnet sind.

7. Vorrichtung zur Aufnahme von Stirngeländern (100) nach einem der Ansprüche 1 bis 6,
**dadurch gekennzeichnet, dass** die erste Aufnahmevorrichtung (142) und die zweite Aufnahmevorrichtung (144) als Zapfen ausgebildet sind.

8. Vorrichtung zur Aufnahme von Stirngeländern (100) nach einem der Ansprüche 1 bis 7,
**dadurch gekennzeichnet, dass** die erste Aufnahmevorrichtung 142 und die zweite Aufnahmevorrichtung 144 auf der dem ersten Basiselement 100 abgewandten Seite verjüngt und/oder abgerundet und/oder abgeschrägt ausgebildet sind.

9. Vorrichtung zur Aufnahme von Stirngeländern (100) nach einem der Ansprüche 1 bis 8,
**dadurch gekennzeichnet, dass** das erste Basiselement 110 und das zweite Basiselement 120 ein Kreuz mit vier gleich langen Seiten ausbilden.

10. Vorrichtung zur Aufnahme von Stirngeländern (100) nach einem der Ansprüche 1 bis 9,
**dadurch gekennzeichnet, dass** der Anschlagpunkt (130) als schwenkbare Öse oder klappbarer Anschlagspunkt ausgebildet ist.

11. System umfassend:
- eine Vorrichtung zur Aufnahme von Stirngeländern eines Baugerüsts (100) nach einem der vorhergehenden Ansprüche,
- wenigstens ein Stirngeländer,
wobei das wenigstens eine Stirngeländer auf der Vorrichtung zur Aufnahme von Stirngeländern (100) angeordnet ist.

12. System nach Anspruch 11 ferner umfassend,
eine Einrichtung zum Bewegen von Lasten, wobei die Einrichtung zum Bewegen von Lasten mit der Vorrichtung zur Aufnahme von Stirngeländern (100) verbunden ist.

13. System nach Anspruch 12
wobei die Einrichtung zum Bewegen von Lasten mit dem Anschlagspunkt (130) verbunden ist.

14. Verwendung einer Vorrichtung zur Aufnahme von Stirngeländern nach einem der Ansprüche 1 bis 10 zum Lagern und/oder Transport von Stirngeländern.
